# EUROPÄISCHE PATENTSCHRIFT

(11) **EP 1 011 985 B1**
(45) Veröffentlichungstag und Bekanntmachung des Hinweises auf die Patenterteilung: **27.03.2002**
(21) Anmeldenummer: 98948959.6
(22) Anmeldetag: 10.09.1998
(51) Int. Cl.: B42B 5/08

(54) **VERFAHREN UND GERÄTESYSTEM ZUM AUTOMATISCHEN BINDEN VON DOKUMENTEN MITTELS ÖSEN**
METHOD AND MACHINE FOR AUTOMATIC DOCUMENT ASSEMBLY BY MEANS OF BOLTS
PROCEDE ET MACHINE D'ASSEMBLAGE AUTOMATIQUE DE DOCUMENTS PAR CRAMPONS

(30) Priorität: 10.09.1997 DE 19739801
(43) Veröffentlichungstag der Anmeldung: 28.06.2000
(73) Patentinhaber: Océ Printing Systems GmbH, 85586 Poing (DE)
(72) Erfinder: WIEDEMER, Manfred, D-85737 Ismaning (DE); DELELEE-PREHAUT, Guillaume, F-77330 Ozoir la Ferrière (FR); KLAPETTEK, Gerhard, D-35396 Giessen (DE)
(74) Vertreter: Schaumburg, Thoenes & Thurn
(86) Internationale Anmeldenummer: EP9805785
(87) Internationale Veröffentlichungsnummer: WO9912745

(56) Entgegenhaltungen:
- EP-A- 0 616 899
- US-A- 5 015 138

## Beschreibung

Moderne Print on Demand (POD) Drucksysteme wie sie beispielsweise aus der WO95/20185 bekannt sind, enthalten eine elektrografische Hochleistungsdruckeinrichtung zum Bedrucken von Endlospapier oder von Einzelblättern sowie eine Nachverarbeitungseinrichtung. Die Nachverarbeitungseinrichtung kann eine Blattvereinzelungseinrichtung zum Schneiden, Sortieren und Sammeln des Aufzeichnungsträgers enthalten sowie eine Jobfinishingeinrichtung, in der die Einzelblattjobs zu Dokumenten gebunden oder geheftet werden.

Bei bestimmten Dokumentenarten wie zum Beispiel Versicherungsunterlagen oder sonstigen Verträgen muß sichergestellt sein, daß aus dem fertigen Dokument keine Blätter entnommen werden können, bzw. daß eine unberechtigte Entnahme sichtbar bleibt. Hierzu ist es bei derartigen Dokumenten üblich, deren zu Jobs zusammengefaßte Einzelblätter mit Hilfe einer von Hand betriebenen Ösen-Maschine über Ösen (Hohlnieten) zusammenzuheften. Die z.B. von der Firma Constantin Hang GmbH Göppingen / DE oder der Firma Pfeil GmbH Gingen/Fils DE gelieferten Maschinen arbeiten mit einer Art Handpresse und unter Verwendung von Ösen (Hohlnieten) unterschiedlicher Festlänge. Bei einer geänderten Jobdicke muß eine andere Öse eingesetzt werden. Dies entspricht im Prinzip dem Entleeren und Neuauffüllen eines Nietenvorratsbehälters.

Elektrografische Hochleistungsdruckeinrichtungen arbeiten in Verbindung mit leistungsfähigen Datenquellen und mit Druckgeschwindigkeiten von 400 Blatt/Minute oder mehr. Mit ihnen wird eine Folge von Jobs unterschiedlicher Blattzusammensetzung und Dicke erzeugt. Diese in der beschriebenen Art über Ösen zu Dokumenten zusammenzufügen ist zeitaufwendig und umständlich und reduziert die Performance einer derartigen Druckeinrichtung erheblich.

Aufgabe der Erfindung ist es deshalb, ein Verfahren und Gerätesystem zum automatischen Binden von Dokumenten unterschiedlichster Dicke mittels Ösen bereitzustellen.

Ein weiteres Ziel der Erfindung ist es, das Verfahren und das Gerätesystem so auszugestalten, daß es mit einer hohen, an die Druckgeschwindigkeit des Druckwerkes angepaßten Geschwindigkeit arbeitet.

Diese Aufgabe wird gemäß den Merkmalen des ersten und siebten Patentanspruchs gelöst.

Vorteilhafte Ausführungsformen der Erfindung sind in den Unteransprüchen gekennzeichnet.

Dadurch, daß das Gerätesystem eine Einrichtung zum automatischen Binden von Dokumenten unterschiedlichster Dicke mittels Ösen enthält, bei der die Jobdicke erfaßt und die erforderlichen Ösen in Abhängigkeit von der Jobhöhe von einem Vorratsrohr abgeschnitten werden, können mit dem Gerätesystem mit hoher Geschwindigkeit und ohne Performanceverlust mit Ösen gebundene Dokumente erstellt werden.

Vorteilhafterweise werden die zylindrischen Ösen paarweise auf dem Dokument im Normabstand (z.B. deutscher Standardabstand der Lochung von 8 cm, oder entsprechender US-Abstand) von Ordner-Aufnahmeelementen angeordnet, so daß die Dokumente unmittelbar in Ordnern abgelegt werden können.

Gemäß der Erfindung werden die von einem Drucker oder digitalen Kopierer ausgegeben Einzelblätter jobweise gesammelt und ausgerichtet. Dann wird die Jobdicke gemessen und der Job eventuell gleich gelocht. Danach werden für den ausgemessenen und eventuell schon gelochten Job die Ösen aus einem Vorratsrohr (Stangenmaterial oder als Band gewickelt) auf richtige Länge geschnitten, in die vorbereiteten Löcher eingesetzt und die Umformung der Ösenenden vorgenommen. Bei dünnen Jobs ist es auch möglich, mit den noch zylindrischen Ösen die im Papier benötigten Bohrungen mitzustanzen.

Ausführungsformen der Erfindung sind in den Zeichnungen dargestellt und werden im folgenden näher beschrieben. Es zeigen:
Fig. 1: eine schematische Darstellung eines Gerätesystems zum automatischen Binden von Dokumenten mittels Ösen,
Fig. 2 bis Fig. 7 eine schematische Darstellung des Ösen-Abschneidevorganges, des Einbringens der Ösen in die Aufnahmebohrungen und der Ausbildung eines Schließkopfes an den Ösenenden und
Fig. 8 eine schematische Schnittdarstellung des gebundenen Dokuments im Bereich der Ösen.

Das in der Figur 1 dargestellte Gerätesystems zum automatischen Binden von Dokumenten mittels Ösen enthält als Druckwerk eine elektrografische Hochleistungsdruckeinrichtung 10, wie sie aus der WO95/20185 bekannt ist. Der Inhalt dieser Schrift ist dabei Teil der Offenbarung dieser Anmeldung. Dieses Druckwerk 10 liefert bedruckte Einzelblätter 11, die in einer Station 1 in ein übliches Stapelfach 13 geleitet und dort mittels eines Paddels oder Reibrades 12 an einem rechten Winkel des Stapelfaches 13 ausgerichtet werden. Es können als Zwischenspeicher auch mehrere solche Stapelfächer angeordnet sein, die vor der eigentlichen Nachverarbeitung die einzelnen Jobs aufnehmen und zwischenspeichern. Ist der zu einem Dokument gehörende Job (Einzelblattstapel) vollständig aufgebaut, wird er mit den üblichen Transportmitteln (motorisch angetriebene Transportrollen etc.) zur Station 2 weitergeleitet. Dort wird der ausgerichtete Job mittels eines Sensors 14 in seiner Dicke gemessen. Als Sensor 14 kann dabei ein üblicher Auflichtsensor dienen oder es ist auch möglich, die Dicke über eine Blattzähleinrichtung und gegebenenfalls eine Papierartenerkennung im Druckwerk jobabhängig zu erfassen. Dies ist dann möglich wenn die Dicke der Einzelblätter 11 für den Job bekannt ist.

Die vom Sensor 14 gemessene Jobdicke wird an die Station 3 weitergemeldet und dort zur Ermittlung der erforderlichen Ösenlänge verwendet. Die Station 2 enthält weiterhin eine übliche Papierbohreinrichtung 15 mit zwei im Normabstand von Ordner-Aufnahmeelementen angeordneten Bohrern. Dieser Abstand ist in Abhängigkeit von der gewählten Norm variabel einstellbar. Über die Papierbohreinrichtung 15 werden dann in einem vorgesehenen und auswählbaren Aufnahmebereich des Jobs in den Job Durchgangsbohrungen zur Aufnahme von zylindrischen Ösen 17 gebohrt. Danach wird der Job in die Station 3 weitertransportiert.
Die Station 3 enthält eine später, im Zusammenhang mit den Figuren 2 bis 7 beschriebene Schneideeinrichtung, die in Abhängigkeit von der vom Sensor 14 ermittelten Jobdicke aus einem Rohrvorrat 16 Ösen 17 entsprechender Länge abschneidet und über eine Positioniereinrichtung in die Durchgangsbohrungen des Jobs einsetzt. Als Ösen 17 kommen entsprechend der Darstellung der Figur 8 zylindrische Ösen aus Aluminium oder Messing zum Einsatz mit einer Durchgangsöffnung 20 zur Aufnahme von Halteelementen von Ordnern oder dergleichen. Danach werden über bewegliche, im Weg einstellbare Stempel 18 die Ösen 17 zusammengepreßt und so im Wege der Kaltverformung an den Enden der Ösen 17 Schließköpfe 21 mit umgestülptem Rand gebildet, aus denen sich das einzelne Blatt 11 des Dokuments nicht mehr problemlos entfernen läßt. Das fertige Dokument kann nun ablegefertig aus der Station 3 entnommen werden.

Wie bereits vorstehend beschrieben, enthält die Station 3 eine in den Figuren 2 bis 7 näher dargestellte Abschneide- und Positioniereinrichtung. Diese enthält eine Schneideeinrichtung 22 (Fig. 2) mit einer verschwenkbaren, höhengesteuerten Schneide, die motorisch in den Bereich des auf einer Positionierplatte 23 der Positioniereinrichtung aufliegenden Rohrvorrates 16 bringbar ist (Fig.3) und dort die Ösen mit entsprechender Länge abschneidet. Danach werden die Ösen 17 über die motorisch gesteuerte Positionierplatte 23 (Figuren 3 und 4) in die Durchgangsbohrungen eingesetzt und über die beweglichen Stempel 18 entsprechend den Figuren 5 bis 7 zusammengepreßt und so die Schließköpfe 21 an den Ösenenden gebildet.

Gesteuert wird die Einrichtung (Stationen 1 bis 3) über die Steuerung 19 des elektrografischen Druckwerkes 10, die über entsprechende Steuerungsleitungen mit den Stationen 1 bis 3 in Verbindung steht. Es ist jedoch auch möglich, eine separate mikroprozessorgesteuerte Steuerung für die Einrichtung vorzusehen, die über entsprechende Datenleitungen mit dem Druckwerk 10 kommuniziert.

Der Begriff "Ösen" umfaßt längliche Verbindungselemente in der Art von Nieten und zwar sowohl Hohlnieten als auch Massivnieten aus Metall oder Kunststoff.

## Patentansprüche

1. Verfahren zum automatischen Binden von Dokumenten mittels Ösen (17) mit folgenden Merkmalen:
- Erzeugen eines Jobs aus bedruckten und / oder unbedruckten Einzelblättern (11) über ein Druck- oder Kopiergerät (10)
- Erfassen der Jobhöhe,
- Abschneiden der Ösen (17) in Abhängigkeit von der Jobhöhe von einem Vorrat (16),
- Einbringen der Ösen (17) in entsprechende Aufnahmebereiche des Jobs derart, daß die Ösen den Job durchdringen und
- Heften des Jobs durch Verformung der Ösen (17).

2. Verfahren nach Anspruch 1, wobei vor dem Einbringen der Ösen (17) in die Aufnahmebereiche der Jobs Bohrungen für die Ösen eingebracht werden.

3. Verfahren nach Anspruch 1, wobei beim Einbringen der Ösen in die Aufnahmebereiche die Ösen den Job durchstanzen.

4. Verfahren nach einem der Ansprüche 1 bis 3 wobei die Ösen (17) Durchgangsöffnungen (20) zur Aufnahme von Halteelementen von Ordnern oder dergleichen aufweisen.

5. Verfahren nach Anspruch 4 mit mindestens zwei im Normabstand von Halteelementen von Ordnern oder dergleichen angeordneten Ösen (17) .

6. Verfahren nach einem der Ansprüche 1 bis 5, wobei bei der Kaltverformung im Bereich der beiden Ösenenden jeweils ein unlösbarer Schließkopf (21) erzeugt wird.

7. Druck- oder Kopiergerätesystem mit einer Einrichtung zum automatischen Binden von Dokumenten mittels Ösen (17) mit folgenden Merkmalen:
- einem Druck- oder Kopiergerät (10) zum Erzeugen eines Jobs aus bedruckten und / oder unbedruckten Einzelblättern (11) unter Verwendung einer den Job ausrichtenden Ausrichteinrichtung (13),
- einer die Jobhöhe erfassenden Messeinrichtung (14),
- einer die Ösen (17) in Abhängigkeit von der Jobhöhe von einem Vorrat (16) abschneidenden Abschneideeinrichtung (22),
- einer die Ösen (17) in entsprechende Aufnahmebereiche des Jobs derart positionierende Positioniereinrichtung (23), daß die Ösen den Job durchdringen und
- einer den Job durch Verformung der Ösen heftenden Hefteinrichtung (18), wobei die Steuerung des Systems über das Druck- oder Kopiergerät und / oder eine gesonderte Einrichtungssteuerung (19) erfolgt.

8. Druck- oder Kopiergerätesystem nach Anspruch 7 mit einer Aufnahmebohrungen für die Ösen erzeugenden Bohreinrichtung (15).

9. Druck- oder Kopiergerätesystem nach einem der Ansprüche 7 oder 8, wobei die Hefteinrichtung mindestens einen Stempel (18) aufweist, über den im Bereich der Ösenenden jeweils ein unlösbarer Schließkopf (21) erzeugt wird.

10. Druck- oder Kopiergerätesystem nach einem der Ansprüche 7 bis 9, wobei die Ösen (17) zylindrisch ausgebildet sind.

11. Druck- oder Kopiergerätesystem nach einem der Ansprüche 7 bis 10 mit einer elektrografischen Einzelblattdruckeinrichtung (10).

12. Druck- oder Kopiergerätesystem nach einem der Ansprüche 7 bis 10 mit einer elektrografischen Endlosdruckeinrichtung (10) mit nachgeschalteter Blattvereinzelungseinrichtung.

## Claims

1. Method for the automatic binding of documents by means of eyelets (17), comprising the following features:
- generating a job from printed and/or unprinted single sheets (11) via a printing or copying device (10),
- sensing the job height,
- cutting the eyelets (17) from a supply (16) dependent on the job height,
- placing the eyelets (17) into corresponding receiving areas of the job such that the eyelets penetrate the job and
- stitching the job by deformation of the eyelets (17).

2. Method according to claim 1, wherein bores for the eyelets are formed before the eyelets (17) are placed into the receiving areas of the jobs.

3. Method according to claim 1, wherein the eyelets punch through the job when the eyelets are placed into the receiving areas.

4. Method according to one of the claims 1 to 3, wherein the eyelets (17) have through holes (20) for receiving holding elements of files or the like.

5. Method according to claim 4, with at least two eyelets (17) arranged at a standard distance of holding elements of files or the like.

6. Method according to one of the claims 1 to 5, wherein one non-detachable closing head (21) each is generated during the cold forming in the area of the two eyelet ends.

7. Printing or copying device system including a device for the automatic binding of documents by means of eyelets (17), comprising the following features:
- a printing or copying device (10) for generating a job from printed and/or unprinted single sheets (11) by using an aligning device (13) which aligns the job,
- a measuring device (14) sensing the height of the job,
- a cutting device (22) cutting the eyelets (17) from a supply (16) dependent on the height of the job,
- a positioning device (23) positioning the eyelets (17) in corresponding receiving areas of the job such that the eyelets penetrate the job, and
- a stitching device (18) stitching the job by deformation of the eyelets, the control of the system being effected via the printing or copying device and/or a separate device control (19).

8. Printing or copying device system according to claim 7, comprising a boring device (15) producing the receiving bores for the eyelets.

9. Printing or copying device system according to one of the claims 7 or 8, wherein the stitching device presents at least one die (18) via which a non-detachable closing head (21) is produced in the area of each end of the eyelet.

10. Printing or copying device system according to one of the claims 7 to 9, wherein the eyelets (17) are formed cylindrically.

11. Printing or copying device system according to one of the claims 7 to 10, comprising an electrographic single sheet printing device (10).

12. Printing or copying device system according to one of the claims 7 to 10, comprising an electrographic continuous printing device (10) having a sheet separating device arranged downstream thereof.

## Revendications

1. Procédé de reliure automatique de documents au moyen d'oeillets (17), présentant les caractéristiques suivantes consistant à :
- créer un ouvrage à partir de feuilles individuelles (11) imprimées et/ou non imprimées par un appareil d'impression ou un copieur (10)
- déterminer l'épaisseur de l'ouvrage,
- découper les oeillets (17) d'une réserve (16) en tenant compte de l'épaisseur de l'ouvrage,
- introduire les oeillets (17) dans des zones de réception correspondantes de l'ouvrage, de telle sorte que les oeillets passent à travers l'ouvrage et
- agrafer l'ouvrage en mettant en forme les oeillets (17).

2. Procédé selon la revendication 1, dans lequel il est ménagé des perçages pour les oeillets avant d'introduire les oeillets (17) dans les zones de réception de l'ouvrage.

3. Procédé selon la revendication 1, dans lequel les oeillets passent à travers l'ouvrage lorsque l'on introduit des oeillets dans les zones de réception.

4. Procédé selon l'une des revendications 1 à 3, dans lequel les oeillets (17) comportent des ouvertures de passage (20) destinées à recevoir des éléments de maintien de chemises ou analogues.

5. Procédé selon la revendication 4, comportant au moins deux oeillets (17) agencés à la distance normalisée d'éléments de maintien de chemises ou analogues.

6. Procédé selon l'une des revendications 1 à 5, dans lequel une tête de fermeture (21) inamovible est réalisée au niveau de chacune des deux extrémités d'oeillet lors de la mise en forme à froid.

7. Système d'appareil d'impression ou copieur, comportant un dispositif de reliure automatique de documents au moyen d'oeillets (17), présentant les caractéristiques suivantes consistant en :
- un appareil d'impression ou copieur (10) destiné à créer un ouvrage à partir de feuilles individuelles (11) imprimées et/ou non imprimées en utilisant un dispositif d'orientation (13) destiné à orienter l'ouvrage,
- un dispositif de mesure (14) destiné à déterminer l'épaisseur de l'ouvrage,
- un dispositif de découpe (22) destiné à découper les oeillets (17) d'une réserve (16) en tenant compte de l'épaisseur de l'ouvrage,
- un dispositif de positionnement (23) destiné à positionner les oeillets (17) dans des zones de réception correspondantes de l'ouvrage de telle sorte que les oeillets passent à travers l'ouvrage, et
- un dispositif d'agrafage (18) destiné à agrafer l'ouvragé en mettant en forme les oeillets, la commande du système étant réalisée par l'appareil d'impression ou le copieur et/ou une commande de dispositif particulière (19).

8. Système d'appareil d'impression ou de copieur selon la revendication 7 comportant un dispositif de perçage (15) destiné à réaliser des perçages de réception pour les oeillets.

9. Système d'appareil d'impression ou copieur selon la revendication 7 ou 8, dans lequel le dispositif d'agrafage comporte au moins un poinçon (18) au moyen duquel une tête de fermeture inamovible (21) est réalisée au niveau de chacune des extrémités d'oeillets.

10. Système d'appareil d'impression ou copieur selon l'une des revendications 7 à 9, dans lequel les oeillets (17) ont une forme cylindrique.

11. Système d'appareil d'impression ou copieur selon l'une des revendications 7 à 10, comportant un dispositif d'impression électrographique feuille à feuille (10).

12. Système d'appareil d'impression ou copieur selon l'une des revendications 7 à 10, en continu (10) en aval duquel est agencé un dispositif de séparation de feuilles.
